# EUROPÄISCHE PATENTSCHRIFT

(11) **EP 2 484 257 B1**
(45) Veröffentlichungstag und Bekanntmachung des Hinweises auf die Patenterteilung: **27.07.2016**
(21) Anmeldenummer: 12150945.9
(22) Anmeldetag: 12.01.2012
(51) Int. Cl.: A47K 3/20

(54) **Bade- und/oder Duschvorrichtung**
Bath and/or shower device
Dispositif de bain et/ou de douche

(30) Priorität: 07.02.2011 AT 1592011
(43) Veröffentlichungstag der Anmeldung: 08.08.2012
(73) Patentinhaber: Artweger GmbH & Co. KG, 4820 Bad Ischl (AT)
(72) Erfinder: Zierler, Wolfgang, 4820 Bad Ischl (AT)
(74) Vertreter: Patentanwälte Pinter & Weiss OG

(56) Entgegenhaltungen:
- EP-A2- 1 859 718
- US-A- 5 778 463

## Beschreibung

Die Erfindung betrifft eine Bade- und/oder Duschvorrichtung, umfassend eine Wanne mit einem abgesenkten und durch eine bewegliche Tür wasserdicht verschließbaren Einstiegsbereich.

Bade- und/oder Duschvorrichtungen mit einer einen niederen, ebenerdigen oder fast ebenerdigen Rand aufweisenden Duschwanne ermöglichen es nicht, in der Duschwanne sitzend ein vollwertiges Bad zu nehmen. Demgegenüber ermöglicht eine herkömmliche Badewanne, allenfalls mit einem Spritzschutz in Form eines Duschvorhangs oder einem aus Glasscheiben bestehenden Duschaufsatz, zwar das Duschen und Baden, wohingegen ein ebenerdiger oder fast ebenerdiger Einstieg wie in eine Duschwanne hinein nicht möglich ist, da der hohe Rand der Badewanne überklettert werden muss, was insbesondere für Gehbehinderte und ältere Menschen ein fast unüberwindbares Hindernis darstellt. Daher wird oftmals mit erheblichem Platzbedarf und erhöhten Kosten sowohl eine Dusche als auch eine Badewanne installiert.

Als Weiterentwicklung kombinierter Bade- und/oder Duschvorrichtungen wurden dann Systeme wie beispielsweise in der DE 299 14 087 U1 geoffenbart entwickelt, die einen wannenartig ausgebildeten Unterbau aufweisen, der in seiner Randhöhe etwa der Randhöhe einer Badewanne entspricht und der einen annähernd ebenerdigen Einstiegsbereich aufweist, der mittels einer gegen eine an dem Unterbau im Einstiegsbereich angeordnete Elastomerdichtung anschlagende Tür wasserdicht gegenüber der Umgebung verschließbar ist. Die Tür mit Verriegelungsmittel kann von außen ausreichend stark gegen eine Elastomerdichtung gezogen werden, dass im geschlossenen Zustand kein Wasser aus dem Unterbau austreten kann. Durch die US 6 226 808 ist ebenfalls eine Badewannen-Duschen-Kombination mit einem Einstiegsbereich bekannt, der mittels einer Tür wasserdicht verschließbar ist. In der US 5351345 A ist eine Badewanne mit einer vertikal bewegbaren Jalousietür nach dem Oberbegriff des Anspruchs 1 geoffenbart. Auch die CN 101342060 A zeigt eine Badewanne mit allein einer Tür in einer der Seitenwände, und in der US D622363 S ist eine kombinierte Dusche/Badewanne mit allein einer Tür in einer der Seitenwände geoffenbart, welche einen durch diese Tür verschließbaren Ausschnitt als Einstiegsbereich aufweist.

Derartige Wannen bzw. Unterbauten für Bade- und/oder Duschvorrichtungen sind relativ kompliziert geformte Bauteile mit sehr aufwendiger Fertigung, insbesondere bei Berücksichtigung der für die Dichtheit notwendigen Stabilität und Aufnahme aller Kräfte.

Die Aufgabe der vorliegenden Erfindung war daher eine Vorrichtung, welche bei ausreichender Stabilität eine einfache und materialsparende Fertigung zulässt.

Zur Lösung dieser Aufgabe ist eine eingangs beschriebene Vorrichtung erfindungsgemäß dadurch gekennzeichnet, dass eine der Seitenwände der Wanne mit einer sich im Wesentlichen über die gesamte Länge und Tiefe der Seitenwand erstreckenden Ausnehmung versehen ist, dass die bewegliche Tür im Wesentlichen die Hälfte dieser Ausnehmung abdeckt und die andere Hälfte der Ausnehmung durch einen weiteren, separaten und fix montierten Bauteil wasserdicht verschlossen ist und dass im mittleren Bereich der Ausnehmung, zwischen dem Bereich der Tür und dem Bereich des separaten Bauteils, an der Seitenwand eine Aufwölbung vorgesehen ist. Ein über eine im Wesentlichen gesamte Seite offener Bauteil ist einfacher anzufertigen als Wanne mit Ein- und Ausstiegsbereichen geringerer Dimensionen, wobei aber durch den fix montierten Bauteil der Aufwand und Platzbedarf für die den anderen Teil der offenen Seite abdeckenden Tür gering gehalten ist. Damit können hoher Komfort für den Benutzer und hohe Flexibilität in der Nutzung - entweder als Dusche oder gegebenenfalls als Badewanne - mit einer relativ einfachen und wirtschaftlichen Fertigung in Einklang gebracht werden.

Gemäß einer vorteilhaften Ausführungsform der Erfindung ist die Vorrichtung dadurch gekennzeichnet, dass die Aufwölbung nach oben hin durch eine Mittelsäule verlängert ist, wobei vorzugsweise zumindest eine Wasserführung in der Mittelsäule integriert ist. Damit ist die Stabilität im Bereich der offenen Seite erhöht und kann durch zusätzliche Einbauten im Bereich der Aufwölbung bzw. einer gegebenenfalls separat montierten Mittelsäule, die den Bereich der Tür und den Bereich des fix montierten separaten Bauteils trennt, bei Bedarf noch weiter erhöht werden. Die Mittelsäule kann zusätzlich zumindest eine Wasserführung aufweisen, etwa zur Versorgung eines ebenfalls in der Mittelsäule integrierten Wannenzulaufs, eines Überlaufes oder auch eines Duschkopfes, was vorzugsweise bei einer über die Wannenrandhöhe hinausgehenden Mittelsäule der Fall sein wird.

Dies kann beispielsweise dadurch geschehen, dass eine Versteifungsstruktur für zumindest den Bereich der vertikalen Abschnitte der Ausnehmung, vorzugsweise auch den Bereich der Aufwölbung bzw. der Mittelsäule, vorgesehen ist, allenfalls mit einer Anbindung an eine Bodenkonstruktion. Über eine derartige Versteifungsstruktur können die vom Wasser und auch durch die Benutzung der Wanne - etwa wenn sich der Benutzer an der Wanne abstützt - aufgenommen und gegebenenfalls durch eine Verbindung der Versteifungsstruktur mit Boden oder Wand eine Undichtheiten verursachende Verformung der Wanne vermieden werden.

Eine einfache, geringen Platzbedarf und Gewicht aufweisende Konstruktion ist durch eine Ausführungsform gegeben, bei welcher eine gabelförmige Versteifungsstruktur den Bereich der Ausnehmung allseitig umgibt, wobei zwei Seitenteile dieser Struktur sich an den Rändern der Ausnehmung bis hinauf zum Wannenrand erstrecken und ein mittlerer Teil in die Aufwölbung bzw. Mittelsäule zumindest hineinragt, vorzugsweise sich ebenfalls bis zumindest zur Höhe des Wannenrandes erstreckt, wobei allenfalls die Aufwölbung mit einer Öffnung zur Durchführung dieses mittleren Teils versehen ist.

Für den komfortablen Einstieg in die Bade- und/oder Duschvorrichtung und bei Verwendung als Badewanne gleichzeitig sichere Abdichtung ist es besonders vorteilhaft, wenn die Tür als Schwenktür, welche an der Innenseite der Wanne anschlägt und nach innen zu öffnen ist, oder als vorzugsweise in Richtung des separaten Bauteils zu öffnende Schiebetür ausgeführt ist, welche zumindest bis zur Höhe des Wannenrandes reicht. In beiden Fällen unterstützt der Wasserdruck die Dichtwirkung bei geschlossener Tür, so dass aufwendige Mittel zum Anpressen oder Heranziehen der Tür vermieden werden können.

Eine weitere Erhöhung des Komforts ist durch eine Ausführungsform gegeben, bei welcher der separate Bauteil als sich in der Höhe über den Wannenrand hinaus, allenfalls auch horizontal bis in den Bereich der anschließenden Stirnwand, erstreckende Duschabtrennung ausgeführt ist.

Mit einer Herstellung der Tür und/oder des separaten Bauteils aus einem klaren, transparenten Werkstoff kann eine weitere Erhöhung des Komforts erzielt werden.

Gemäß einer weiteren vorteilhaften Ausführungsform der Erfindung ist die Vorrichtung dadurch gekennzeichnet, dass bei zumindest einer Stirn- oder Seitenwand der Wanne, vorzugsweise zumindest der der Ausnehmung gegenüberliegenden Seitenwand, ein im Wesentlichen horizontaler, breiter Wannenrand ohne anschließender vertikaler Verkleidung vorgesehen ist. Durch eine derartige Formgebung wird im Bereich zwischen der Wand oder den Wänden und dem daran anliegenden Bauteil ein verstecktes Volumen geschaffen, das die Unterbringung von Leitungen über Putz und daher ohne Bearbeitung des umgebenden Mauerwerks, aber dennoch vor den Blicken des Benutzers verborgen, und auch die Montage oder Durchführung von Armaturen, gestattet. Weiters kann durch eine solche Formgebung ausreichend Platz im oberen Körperbereich für komfortables Duschen ohne allzu große Einschränkung der Bewegungsfreiheit mit einem kleinen, für Vollbäder notwendigen Wasservolumen verbunden werden. Daneben bietet ein breiter Wannenrand eine gute Sitzgelegenheit für den Benutzer und Raum für die Unterbringung von Stauraum für Badeutensilien.

Wenn gemäß einer weiteren Ausführungsform der Erfindung die Wanne als Form- oder Tiefziehteil, vorzugsweise aus Kunststoffmaterial, ausgebildet ist, gestattet dies eine einfache und materialsparende Fertigung. So können bei geringem Materialabfall jeweils zwei derartige Formteile gemeinsam gefertigt werden, vorzugsweise im Tiefziehverfahren.

Um eine gute Dichtheit zu gewährleisten, weist die Wanne im Bereich der Tür und/oder des separaten Bauteils Ausformungen zu deren wasserdichten Anbindung auf, vorzugsweise unter Verwendung einer innenliegenden, umlaufenden Dichtung.

Ein nicht einschränkendes Ausführungsbeispiel der Erfindung ist in den Zeichnungen schematisch dargestellt und wird im Folgenden näher erläutert.

Dabei zeigt die Fig. 1 eine herkömmliche kombinierte Dusch- und/oder Badevorrichtung mit tieferliegendem Einstiegsbereich, Fig. 2 zeigt eine erste Ausführungsform einer Wanne für eine erfindungsgemäße kombinierte Dusch- und/oder Badevorrichtung in perspektivischer Ansicht, Fig. 3 ist eine erste Ausführungsform einer erfindungsgemäßen Dusch- und/oder Badevorrichtung in perspektivischer Ansicht, Fig. 4 zeigt eine Versteifungsstruktur für die Wanne der erfindungsgemäßen Vorrichtung, Fig. 5 ist eine perspektivische Ansicht von unten einer Wanne mit einer weiteren Ausführungsform einer Versteifungsstruktur, Fig. 6a und 6b zeigen eine Ausführungsform einer erfindungsgemäßen Dusch- und/oder Badevorrichtung mit Schiebetür, und Fig. 7 zeigt eine weitere erfindungsgemäße Ausführungsform für eine Wanne für eine erfindungsgemäße kombinierte Dusch- und/oder Badevorrichtung.

Eine in Figur 1 dargestellte Bade- und Duschvorrichtung 1 besteht aus einer Wanne 2 mit einem abgesenkten, annähernd ebenerdig angeordneten Einstiegsbereich 3, der von einer gegebenenfalls über den Rand 5 der Wanne 2 in der Höhe hinausragenden Tür 4 wasserdicht verschlossen werden kann. Sie weist einen Badebereich, allenfalls mit integrierter Sitzfläche, sowie einen Duschbereich auf und kann in jeder beliebigen Weise hergestellt sein, beispielsweise als beschichtetes, beispielsweise emailliertes Tiefziehteil aus einem metallischen Werkstoff oder als eine formgespritzte oder tiefgezogene Acrylwanne, oder als ein GFK, CFK oder aus einem anderen faserverstärkten Kunststoff im Handauflegeverfahren oder Spritzverfahren hergestellt. Die Tür 4 wird vorteilhafterweise aus einem klaren, transparenten Werkstoff, beispielsweise Mineralglas oder Plexiglas oder Acrylglas hergestellt sein, wobei eine nach innen öffnende Tür 4 für Kleinbäder vorteilhaft ist. Tür 4 steht bei gefüllter Wanne 2 unter dem Wasserdruck, der zur Dichtheit beiträgt.

Um nun eine trotz ausreichender Stabilität einfachere und materialsparende Fertigung einer kombinierten Bade- und/oder Duschvorrichtung zu ermöglichen, ist die in Fig. 2 dargestellte Formgebung entwickelt worden. Dabei ist eine der Seitenwände 2a der Wanne 2 mit einer sich im Wesentlichen über die gesamte Länge und Tiefe der Seitenwand 2a erstreckenden Ausnehmung 2b versehen. Ein derartiger, über eine im Wesentlichen gesamte Seite offener Bauteil 2 ist einfacher und wirtschaftlicher anzufertigen als eine Wanne mit Ein- und Ausstiegsbereichen geringerer Dimensionen in einer ansonsten geschlossenen Seitenwandung. So können bei geringem Materialabfall jeweils zwei derartige Formteile gemeinsam gefertigt werden, vorzugsweise im Tiefziehverfahren.

Bei der gebrauchsfertigen Dusch- und/oder Badevorrichtung, wie in Fig. 3 in einer möglichen Ausführungsform dargestellt, ist eine Tür 4 vorgesehen, die im Wesentlichen die Hälfte dieser Ausnehmung 2b abdeckt, während die andere Hälfte der Ausnehmung 2b durch einen weiteren, separaten Bauteil 6, der vorzugsweise aus einem anderen Werkstoff als die Wanne 2, vorzugsweise wie die Tür 4 aus einem klaren, transparenten Werkstoff, gefertigt ist, wasserdicht verschlossen ist. Dennoch kann erfindungsgemäß der Aufwand und Schwenkbereich für die in dieser dargestellten Ausführungsform als Schwenktür ausgeführten Tür 4 gering gehalten werden, da diese weiterhin nur einen Teil der Seitenwandung der Wanne 2 abdecken muss. Aufgrund des fix montierten Bauteils 6 kann auch der Aufwand und Platzbedarf für das komplette Verschließen und Abdichten gering gehalten werden, wobei aber für den Benutzer hoher Komfort - durch den fast ebenerdig möglichen Einstieg, insbesondere bei Nutzung als Dusche - und die hohe Flexibilität in der Nutzung - entweder als Dusche oder gegebenenfalls bei geschlossener Tür 4 als Badewanne - gegeben ist.

Der fix montierte Bauteil 6 kann sich - wie in Fig. 3 dargestellt - unter Bildung einer Duschabtrennung über die Höhe des Wannenrandes 5 hinaus bis vorteilhafterweise bis hin zur Decke des Badezimmers erstrecken. Auch eine Erstreckung entlang der gesamten, nicht von der Tür 4 abgedeckten Länge der Wanne 2 in horizontaler Richtung und gegebenenfalls auch eine vorzugsweise komplette Abdeckung der sich daran anschließenden Stirnwand ist möglich.

Wie weiters in Fig. 2 zu sehen ist, ist im mittleren Bereich der Ausnehmung 2b, im Bereich des Übergangs zwischen der Tür 4 und jener des separaten Bauteils 6, eine Aufwölbung 7 vorgesehen. Diese Aufwölbung 7 kann sich bis zu einer Höhe von im Wesentlichen Höhe der übrigen Wände der Wanne 2 erstrecken. Im dargestellten Ausführungsbeispiel reicht die Aufwölbung 7 aber nur geringfügig über das Niveau des unteren Randes des Einstiegs in die Wanne 2 bzw. des unteren Randes der Ausnehmung 2b hinaus und wird nach oben hin durch eine Mittelsäule 8 verlängert. Diese Mittelsäule 8 kann - wie im Fall der Fig. 2 - in Höhe des Randes 5 der Wanne 2, d.h. in einer Höhe von im Wesentlichen der Höhe der übrigen Wände der Wanne 2, enden oder aber auch darüber hinaus verlängert sein, wie beispielhaft in Fig. 3 dargestellt. Durch diese Aufwölbung 7 und allfällige Mittelsäule 8 erhöht sich die Stabilität im Bereich der offenen Seite 2b, was durch zusätzliche Einbauten im Bereich der Aufwölbung 7 noch weiter gesteigert werden kann. Vorteilhafterweise trennt die Mittelsäule 8 oder eine Aufwölbung 7 mit Erstreckung bis zum Wannenrand 5 den Bereich der Tür 4 und den Bereich des fix montierten separaten Bauteils 6.

Eine sich über den Wannenrand 5 hinausgehende Mittelsäule 8 kann mit Querstrukturen 8a versehen sein, die sich oberhalb der Wanne 2 zu deren Innerem hin erstrecken und beispielsweise zumindest einen Duschkopf 9 tragen können, der vorzugsweise durch die Mittelsäule 8 hindurch an die Wasserversorgung angeschlossen sein kann. Selbst bei niedrigerer Mittelsäule 8 kann zumindest eine Wasserführung darin integriert sein, die beispielsweise einen ebenfalls in der Mittelsäule und damit im Nahbereich des noch außerhalb der Wanne 2 stehenden Benutzers vorgesehenen Wannenzulauf, einen Wannenüberlauf oder eine Kombination dieser beiden Armaturen.

Zur Versteifung und Stabilisierung des Bauteils 2 im unteren und mittleren Bereich der Ausnehmung 2b kann eine Versteifungsstruktur 10 (siehe Fig. 4) für zumindest den Bereich der vertikalen Abschnitte der Ausnehmung, d.h. den Bereich vom bodenseitigen Rand bis hinauf in die Höhe des Randes 5 der Seitenwände der Wanne 2, vorgesehen sein. Eine einfache und trotz geringem Platzbedarf und Gewicht gute Versteifungseigenschaften aufweisende Konstruktion ist beispielsweise mit einer gabelförmigen Versteifungsstruktur 10 zu erzielen, deren zwei Seitenteile 10a sich an den Rändern der Ausnehmung 2b bis hinauf zum Wannenrand 5 erstrecken. Vorzugsweise ist auch für den Bereich der Aufwölbung 7 bzw. einer sich weiter bis zumindest in Höhe des Randes 5 der Wanne erhebenden Mittelsäule 8 eine Versteifung vorgesehen, wofür ein mittlerer Teil 10b bis in die Aufwölbung 7 bzw. Mittelsäule 8 zumindest hineinreichen und sich vorzugsweise ebenfalls bis zumindest zur Höhe des Wannenrandes 5 erstrecken kann. Gegebenenfalls muss dazu die Aufwölbung 7 mit einer Öffnung zur Durchführung dieses mittleren Teils 10b der Versteifungsstruktur 10 versehen sein, wobei dieser mittlere Teil 10b auch als Montagemöglichkeit für eine Mittelsäule 8 herangezogen werden kann.

Die Versteifungsstruktur 10 der Fig. 4 kann - wie in Fig. 5 zu erkennen ist - vorteilhafterweise an eine Bodenkonstruktion 10c angeschlossen sein und kann sich unterhalb der Wanne 2 bis an deren gegenüberliegende Seite erstrecken und dort abstützen. Über eine derartige erweiterte Versteifungsstruktur 10 der Fig. 5 können die vom Wasser und auch den Benutzer der Wanne 2 verursachten Belastungen und Kräfte aufgenommen und abgestützt werden, so dass eine Verformung der Wanne 2 und daraus resultierende Undichtheiten im Bereich der Tür 4, des Bauteils 6 oder des Übergangs von Aufwölbung 7 zu aufgesetzter Mittelsäule 8 vermieden werden.

Alternativ zu der bereits oben erwähnten Ausführung der Tür 4 als Schwenktür ist ein komfortabler Einstieg in die erfindungsgemäße Bade- und/oder Duschvorrichtung und bei Verwendung als Badewanne gleichzeitig eine sichere Abdichtung gewährleistet, wenn die Tür 4 als Schiebetür ausgeführt ist (siehe Fig. 6a und 6b), die an der Innenseite der Wandung der Wanne 2 und der Aufwölbung 7 und gegebenenfalls der Mittelsäule 8 anschlägt und nach innen hin zu öffnen ist. In jedem Fall unterstützt der Wasserdruck bei dieser Konstruktionsweise die Dichtwirkung bei geschlossener Tür. Die Mittelsäule 8 kann speziell für diese Ausführungsform zusätzlich Längsstrukturen 8b aufweisen, die beispielsweise Führungen für die als Schiebetür ausgeführte Tür 4 tragen können. Die Längsstrukturen 8b können selbstverständlich auch bei einer lediglich die Höhe des Wannenrandes 5 erreichenden Mittelsäule 8 vorgesehen sein, in welchem Fall eine allfällige Schiebetür 4 auch nur bis in Randhöhe reichen würde.

Gegenüber herkömmlichen Wannen weist eine vorteilhafte Ausführungsform gemäß der vorliegenden Erfindung, welche in Fig. 7 dargestellt ist, weiters für zumindest eine Stirnwand oder zumindest die der Ausnehmung 2b gegenüberliegende Seitenwand einen im Wesentlichen horizontalen und gegenüber den herkömmlichen Abmessungen verbreiterten Wannenrand 5a auf, wobei jegliche sich daran anschließende und im Wesentlichen vertikale Verkleidung vermieden ist. Bei Einbau einer derartigen Wanne 2 unmittelbar anschließend an zumindest eine Wand des Badezimmers ist im Bereich zwischen der zumindest einen Wand und dem daran anliegenden Bauteil 2 ein durch das Bauteil 2 und den verbreiterten Wannenrand 5a definiertes Volumen geschaffen, in welchem Leitungen oder dergleichen über Putz und dennoch unsichtbar für den Benutzer untergebracht werden können. Auch die Montage von Armaturen ist in diesem versteckten Volumen möglich, in welches vom Wannenrand 5 auch Ausnehmungen, Aussackungen oder ähnliche Hohlräume hineinragen können, in welchen beispielsweise Badeutensilien untergebracht werden können. Ein weiterer Vorteil einer derartigen Formgebung ist ein zwar im oberen Körperbereich großzügiges Platzangebot für komfortables Duschen mit großem Bewegungsspielraum, ein aber kleines mit Wasser aufzufüllendes Volumen für die Anwendung als Badewanne. Der breite Wannenrand 5a stellt auch eine gute und sichere Sitzgelegenheit für den Benutzer dar.

Um eine gute Dichtheit zu gewährleisten, weist die Wanne 2 vorteilhafterweise im Bereich der Tür 4 und/oder des separaten Bauteils 6 Ausformungen zu deren wasserdichten Anbindung auf, vorzugsweise unter Verwendung einer innenliegenden, umlaufenden Dichtung 11, die ebenfalls in Fig. 7 dargestellt, natürlich aber in allen anderen Ausführungsformen der Erfindung ebenfalls vorgesehen ist.

## Patentansprüche

1. Bade- und/oder Duschvorrichtung, umfassend eine Wanne (2) mit einem abgesenkten und durch eine bewegliche Tür (4) wasserdicht verschließbaren Einstiegsbereich (3), dass eine der Seitenwände (2a) der Wanne (2) mit einer sich im Wesentlichen über die gesamte Länge und Tiefe der Seitenwand (2a) erstreckenden Ausnehmung (2b) versehen ist, **dadurch gekennzeichnet, dass** die bewegliche Tür (4) im Wesentlichen die Hälfte dieser Ausnehmung (2b) abdeckt und die andere Hälfte der Ausnehmung (2b) durch einen weiteren, separaten und fix montierten Bauteil (6) wasserdicht verschlossen ist und dass im mittleren Bereich der Ausnehmung (2b), zwischen dem Bereich der Tür (4) und dem Bereich des separaten Bauteils (6), an der Seitenwand (2a) eine Aufwölbung (7) vorgesehen ist.

2. Vorrichtung nach Anspruch 1, **dadurch gekennzeichnet, dass** die Aufwölbung (7) nach oben hin durch eine Mittelsäule (8) verlängert ist.

3. Vorrichtung nach Anspruch 2, **dadurch gekennzeichnet, dass** zumindest eine Wasserführung in der Mittelsäule (8) integriert ist.

4. Vorrichtung nach einem der Ansprüche 1 bis 3, **dadurch gekennzeichnet, dass** eine Versteifungsstruktur (10) für zumindest den Bereich der vertikalen Abschnitte der Ausnehmung (2b), vorzugsweise auch den Bereich der Aufwölbung (7) bzw. der Mittelsäule (8), vorgesehen ist, allenfalls mit einer Anbindung an eine Bodenkonstruktion (10c).

5. Vorrichtung nach Anspruch 4, **dadurch gekennzeichnet, dass** eine gabelförmige Versteifungsstruktur (10a, 10b) den Bereich der Ausnehmung (2b) allseitig umgibt, wobei zwei Seitenteile (10a) dieser Struktur (10) sich an den Rändern der Ausnehmung (2b) bis hinauf zum Wannenrand (5) erstrecken und ein mittlerer Teil (10b) in die Aufwölbung (7) bzw. Mittelsäule (8) zumindest hineinragt, vorzugsweise sich ebenfalls bis zumindest zur Höhe des Wannenrandes (5) erstreckt, wobei allenfalls die Aufwölbung (7) mit einer Öffnung zur Durchführung dieses mittleren Teils (10b) versehen ist.

6. Vorrichtung nach einem der Ansprüche 1 bis 5, **dadurch gekennzeichnet, dass** die Tür (4) als Schwenktür, welche an der Innenseite der Wanne (2) anschlägt und nach innen zu öffnen ist, oder als vorzugsweise in Richtung des separaten Bauteils (6) zu öffnende Schiebetür ausgeführt ist, welche zumindest bis zur Höhe des Wannenrandes (5) reicht.

7. Vorrichtung nach einem der Ansprüche 1 bis 6, **dadurch gekennzeichnet, dass** der separate Bauteil (6) als sich in der Höhe über den Wannenrand (5) hinaus, allenfalls auch horizontal bis in den Bereich der anschließenden Stirnwand, erstreckende Duschabtrennung ausgeführt ist.

8. Vorrichtung nach einem der Ansprüche 1 bis 7, **dadurch gekennzeichnet, dass** die Tür (4) und/oder der separate Bauteil (6) aus einem klaren, transparenten Werkstoff hergestellt sind.

9. Vorrichtung nach einem der Ansprüche 1 bis 8, **dadurch gekennzeichnet, dass** bei zumindest einer Stirn- oder Seitenwand der Wanne (2), vorzugsweise zumindest der der Ausnehmung (2b) gegenüberliegenden Seitenwand, ein im Wesentlichen horizontaler, breiter Wannenrand (5a) ohne anschließender vertikaler Verkleidung vorgesehen ist.

10. Vorrichtung nach einem der Ansprüche 1 bis 9, **dadurch gekennzeichnet, dass** die Wanne (2) als Form- oder Tiefziehteil, vorzugsweise aus Kunststoffmaterial, ausgebildet ist.

11. Vorrichtung nach einem der Ansprüche 1 bis 10, **dadurch gekennzeichnet, dass** die Wanne (2) im Bereich der Tür (4) und/oder des separaten Bauteils (6) Ausformungen zu deren wasserdichten Anbindung aufweist, vorzugsweise unter Verwendung einer innenliegenden, umlaufenden Dichtung (11).

## Claims

1. A bath and/or shower device, comprising a tub (2) with a lowered entry region (3) that can be closed in a watertight manner by a moveable door (4), whereas one of the sidewalls (2a) of the tub (2) is provided with a recess (2b) extending essentially over the entire length and depth of the sidewall (2a), **characterized in that** the moveable door (4) essentially covers half of this recess (2b) and the other half of the recess (2b) is closed in a watertight manner by a further, separate fixedly and unmovable mounted component (6), and that in the central region of the recess (2b), between the region of the door (4) and the region of the separate component (6), a bulge (7) is provided.

2. The device according to claim 1, **characterized in that** the bulge (7) is extended upwards by a center column (8).

3. The device according to claim 2, **characterized in that** at least one water line is integrated in the center column (8).

4. The device according to one of claims 1 to 3, **characterized in that** a reinforcing structure (10) is provided for at least that region of the vertical sections of the recess (2b), preferably also the region of the bulge (7) or of the center column (8), if necessary with a connection to a floor construction (10c).

5. The device according to claim 4, **characterized in that** a fork-shaped reinforcing structure (10a, 10b) surrounds the region of the recess (2b) on all sides, wherein two side parts (10a) of this structure (10) extend at the edges of the recess (2b) up to the tub edge (5) and a center portion (10b) at least projects into the bulge (7) or center column (8), preferably likewise at least up to the height of the tub edge (5), wherein if necessary the bulge (7) is provided with an opening for passing through this center part (10b).

6. The device according to one of claims 1 to 5, **characterized in that** the door (4) is embodied as a swing door, which opens against the inside of the tub (2) and is to be opened inwards, or as a sliding door preferably to be opened in the direction of the separate component (6), which reaches at least to the height of the tub edge (5).

7. The device according to one of claims 1 to 6, **characterized in that** the separate component (6) is embodied as a shower partition extending in height beyond the tub edge (5), if necessary, also horizontally into the region of the adjoining end wall.

8. The device according to one of claims 1 to 7, **characterized in that** the door (4) and/or the separate component (6) are made of a clear, transparent material.

9. The device according to one of claims 1 to 8, **characterized in that** an essentially horizontal, wide tub edge (5a) without adjoining vertical cladding is provided on at least one end wall or sidewall of the tub (2), preferably at least the sidewall lying opposite the recess (2a).

10. The device according to one of claims 1 to 9, **characterized in that** the tub (2) is embodied as a molded part or deep drawn part, preferably of a plastic material.

11. The device according to one of claims 1 to 10, **characterized in that** the tub (2) in the region of the door (4) and/or of the separate component (6) has moldings for the watertight connection thereof, preferably using an interior perimeter seal (11).

## Revendications

1. Dispositif de bain et/ou de douche, comprenant une baignoire (2) pourvue d'une zone d'entrée abaissée (3) qui peut être fermée de manière étanche à l'eau par une porte mobile (4), une des parois latérales (2a) de la baignoire (2) étant pourvue d'un évidement (2b) qui s'étend sensiblement sur toute la longueur et la profondeur de la paroi latérale (2a), **caractérisé en ce que**
la porte mobile (4) couvre sensiblement la moitié de cet évidement (2b) et l'autre moitié de l'évidement (2b) est fermée de manière étanche à l'eau par un autre élément séparé (6) monté de façon fixe et **en ce que**, dans la zone centrale de l'évidement (2b), un renflement (7) est prévu sur la paroi latérale (2a) entre la zone de la porte (4) et la zone de l'élément séparé (6).

2. Dispositif selon la revendication 1, **caractérisé en ce que** le renflement (7) est prolongé vers le haut par une colonne centrale (8).

3. Dispositif selon la revendication 2, **caractérisé en ce qu'**au moins un guide d'eau est intégré dans la colonne centrale (8) .

4. Dispositif selon l'une des revendications 1 à 3, **caractérisé en ce qu'**une structure de renforcement (10) est prévue pour au moins la zone des parties verticales de l'évidement (2b), de préférence également la zone du renflement (7) ou de la colonne centrale (8), le cas échéant avec une liaison à une structure de fond (10c).

5. Dispositif selon la revendication 4, **caractérisé en ce qu'**une structure de renforcement (10a, 10b) en forme de fourche entoure la zone de l'évidement (2b) de tous les côtés, deux parties latérales (10a) de cette structure (10) s'étendant au niveau des bords de l'évidement (2b) jusqu'au bord (5) de la baignoire et une partie centrale (10b) fait au moins saillie dans le renflement (7) ou la colonne centrale (8), de préférence également au moins jusqu'à la hauteur du bord (5) de la baignoire, le renflement (7) étant le cas échéant pourvu d'une ouverture pour le passage de cette partie centrale (10b).

6. Dispositif selon l'une des revendications 1 à 5, **caractérisé en ce que** la porte (4) est réalisée sous la forme d'une porte pivotante, qui vient en butée sur le côté intérieur de la baignoire (2) et qui est conçue pour s'ouvrir vers l'intérieur, ou sous la forme d'une porte coulissante qui est conçue pour s'ouvrir en direction de l'élément séparé (6) et qui va au moins jusqu'à la hauteur du bord (5) de la baignoire.

7. Dispositif selon l'une des revendications 1 à 6, **caractérisé en ce que** l'élément séparé (6) est réalisé sous la forme d'une séparation de douche qui s'étend en hauteur au-delà du bord (5) de la baignoire, le cas échéant également horizontalement jusque dans la zone de la paroi d'extrémité adjacente.

8. Dispositif selon l'une des revendications 1 à 7, **caractérisé en ce que** la porte (4) et/ou l'élément séparé (6) sont réalisés à partir d'une matière transparente claire.

9. Dispositif selon l'une des revendications 1 à 8, **caractérisé en ce que**, pour au moins une paroi frontale ou latérale de la baignoire (2), de préférence au moins la paroi latérale opposée à l'évidement (2b), il est prévu un bord de baignoire (5a) large sensiblement horizontal sans habillage vertical adjacent.

10. Dispositif selon l'une des revendications 1 à 9, **caractérisé en ce que** la baignoire (2) est réalisée sous la forme d'un élément moulé ou embouti profond, de préférence en matière plastique.

11. Dispositif selon l'une des revendications 1 à 10, **caractérisé en ce que** la baignoire (2) comporte dans la zone de la porte (4) et/ou de l'élément séparé (6) des formations de liaison étanche à l'eau, de préférence à l'aide d'une garniture d'étanchéité périphérique intérieure (11).
